# EUROPÄISCHE PATENTSCHRIFT

(11) **EP 1 851 443 B1**
(45) Veröffentlichungstag und Bekanntmachung des Hinweises auf die Patenterteilung: **28.04.2010**
(21) Anmeldenummer: 06706737.1
(22) Anmeldetag: 08.02.2006
(51) Int. Cl.: F04D 29/32, F04D 29/38, F04D 29/58, F04D 25/08

(54) **AXIALLÜFTER**
AXIAL VENTILATOR
VENTILATEUR AXIAL

(30) Priorität: 09.02.2005 DE 102005005977
(43) Veröffentlichungstag der Anmeldung: 07.11.2007
(73) Patentinhaber: Behr GmbH & Co. KG, 70469 Stuttgart (DE)
(72) Erfinder: ASCHERMANN, Uwe, 76199 Karlsruhe (DE)
(74) Vertreter: Grauel, Andreas
(86) Internationale Anmeldenummer: PCT/EP2006/001095
(87) Internationale Veröffentlichungsnummer: WO 2006/084674

(56) Entgegenhaltungen:
- EP-A- 0 913 584
- DE-A1- 19 963 411
- DE-C1- 4 117 342
- US-A1- 2003 026 699
- US-A1- 2003 194 327

## Beschreibung

Die Erfindung betrifft einen Axiallüfter für einen Kühler einer Brennkraftmaschine, insbesondere eines Kraftfahrzeugs, mit einer drehbar angetriebenen Nabe, an der Lüfterblätter befestigt sind, die radial innen von einem Innendurchmesser und radial außen von einem Außendurchmesser begrenzt werden.

Ein derartiger Lüfter hat die Aufgabe, für eine ausreichende Kühlluftmenge zu sorgen, wenn der Fahrtwind nicht ausreicht, zum Beispiel bei langsamer Fahrt oder bei Stillstand des Fahrzeugs. Je nach Betriebszustand des Fahrzeugs ist das erforderliche Fördervolumen des Lüfters sehr unterschiedlich. Bei niedrigen Geschwindigkeiten wird der für die Förderung der Kühlluftströmung nötige Druckaufbau von dem Lüfter bereitgestellt. Bei hohen Geschwindigkeiten behindert der Lüfter die Luftströmung, wodurch der Staudruck ansteigt.

In der DE 199 63 411, aus der die Merkmale des Oberbegriffs von Patentanspruch 1 hervorgehen, ist ein Axialventilator mit einer Nabe und mehreren Blättern, die sich von der Nabe bis zu einem Stützring erstrecken, beschrieben. Eine Anstellung der Blätter nimmt in einem inneren Bereich ab und in einem äußeren Bereich zu.

In der EP 913 584 A1 ist ein Axialventilator mit einer den Ventilator umgebenden Struktur beschrieben. Zur Bildung einer Labyrinthdichtung zwischen dem Ventilator und der Struktur weist die Struktur radial nach innen eine durch Wandbereiche gebildete Nut auf.

In der DE 41 17 342 C1 ist ein Laufrad für einen halbaxial wirkenden Lüfter mit einer Nabe beschrieben, welche mit einer Nabenrampe versehen ist. Die Nabenrampe ist derart gestaltet, dass der Nabenradius in axialer Richtung konstant ist, in Umfangsrichtung jedoch entgegen der Drehrichtung ansteigt.

Aufgabe der Erfindung ist es, einen Axiallüfter für einen Kühler einer Brennkraftmaschine, insbesondere eines Kraftfahrzeugs, mit einer drehbar angetriebenen Nabe, an der Lüfterblätter befestigt sind, die radial innen von einem Innendurchmesser und radial außen von einem Außendurchmesser begrenzt werden, zu schaffen, der kompakt ausgebildet und so ausgelegt ist, dass er im Betrieb einen großen Massenstrom mit einem hohen Druck erzeugt.

Die Aufgabe ist bei einem Axiallüfter für einen Kühler einer Brennkraftmaschine, insbesondere eines Kraftfahrzeugs, mit einer drehbar angetriebenen Nabe, an der Lüfterblätter befestigt sind, die radial innen von einem Innendurchmesser und radial außen von einem Außendurchmesser begrenzt werden, dadurch gelöst, dass das Verhältnis zwischen dem Innendurchmesser und dem Außendurchmesser größer als 40 Prozent ist. Die Abmessungen der zwischen dem Innen- und dem Außendurchmesser eingeschlossenen Lüfterdurchtrittsfläche werden bei herkömmlichen Lüftern für die Kühlung einer Brennkraftmaschine an die Größe des Kühlers angepasst, um auch bei Schnellfahrt und bei ausgeschaltetem Lüfter eine ausreichend große Luftdurchtrittsfläche zu gewährleisten. Gemäß der vorliegenden Erfindung wird ein Lüfter geschaffen, der möglichst klein ist, damit eine Jalousie, die bei Schnellfahrt eine zusätzliche Luftdurchtrittsfläche freigibt, möglichst groß sein kann. Das Verhältnis zwischen dem Innendurchmesser und dem Außendurchmesser der Lüfterdurchtrittsfläche wird als Nabenverhältnis bezeichnet. Durch das erfindungsgemäße Nabenverhältnis wird ein Axiallüfter mit einer hohen Leistungsdichte geschaffen.

Ein bevorzugtes Ausführungsbeispiel des Axiallüfters ist **dadurch gekennzeichnet, dass** das Verhältnis der von den Lüfterblättern auf die Lüfterdurchtrittsfläche projizierten Lüfterblattflächen zu der ringförmigen Lüfterdurchtrittsfläche größer als 60 Prozent ist. Das Verhältnis der von den Lüfterblättern auf die Lüfterdurchtrittsfläche projizierten Lüfterblattflächen zu der ringförmigen Lüfterdurchtrittsfläche wird auch als Abdeckverhältnis bezeichnet. Durch das erfindungsgemäße Abdeckverhältnis wird sichergestellt, dass der Lüfter bei normalen Drehzahlen eine ausreichende Luftströmung erzeugt.

Ein weiteres bevorzugtes Ausführungsbeispiel des Axiallüfters ist **dadurch gekennzeichnet, dass** die Lüfterblätter in einer der Luftdurchströmungsrichtung entgegengesetzten Richtung gesichelt sind. Die sichelförmige Ausbildung der Lüfterblätter hat sich im Rahmen der vorliegenden Erfindung als besonders vorteilhaft erwiesen.

Ein weiteres bevorzugtes Ausführungsbeispiel des Axiallüfters ist **dadurch gekennzeichnet, dass** die Vorderkante der Lüfterblätter einen parabelfömigen Verlauf aufweist. Die parabelförmige Ausbildung der Vorderkanten der Lüfterblätter hat sich im Rahmen der vorliegenden Erfindung als besonders vorteilhaft erwiesen.

Ein weiteres bevorzugtes Ausführungsbeispiel des Axiallüfters ist **dadurch gekennzeichnet, dass** der Ursprung beziehungsweise Scheitelpunkt der Parabel mit dem Schnittpunkt des Außendurchmessers der Lüfterdurchtrittsfläche mit der Vorderkante des zugehörigen Lüfterblatts zusammenfällt.

Ein weiteres bevorzugtes Ausführungsbeispiel des Axiallüfters ist **dadurch gekennzeichnet, dass** der Anstellwinkel an der Vorderkante der Lüfterblätter über den Radius der Lüfterdurchtrittsfläche größer als 20 Grad ist. Als Anstellwinkel wird der Winkel bezeichnet, der zwischen einem Radius und einer Tangente an die Vorderkante eines Lüfterblatts eingeschlossen ist.

Ein weiteres bevorzugtes Ausführungsbeispiel des Axiallüfters ist **dadurch gekennzeichnet, dass** die Profillänge der Lüfterblätter über den Radius der Lüfterdurchtrittsfläche nahezu konstant ist. Als Profillänge wird die Ausdehnung der Lüfterblätter in Luftdurchströmungsrichtung beziehungsweise in axialer Richtung bezeichnet.

Ein weiteres bevorzugtes Ausführungsbeispiel des Axiallüfters ist **dadurch gekennzeichnet, dass** die Abweichungen der Profillänge von einer mittleren Profillänge kleiner als +/- 6 Prozent sind.

Bei einem Kühler für eine Brennkraftmaschine, insbesondere eines Kraftfahrzeugs, der von einem Medium, insbesondere von Kühlmittel, durchströmt wird, das zum Beispiel zur Kühlung der Brennkraftmaschine dient, und der eine Luftdurchtrittsfläche aufweist, die in einem so genannten Staudruckbetrieb, von einer Luftströmung entlang einem ersten Luftströmungspfad durchströmt wird, der durch eine Jalousie verschließbar ist, und der in einem so genannten Lüfterbetrieb von einer Luftströmung entlang einem zweiten Luftströmungspfad durchströmt wird, ist die vorab angegebene Aufgabe dadurch gelöst, dass der zweite Luftströmungspfad durch einen vorab beschriebenen Lüfter verläuft, der zwischen dem Kühler und der Brennkraftmaschine angeordnet ist.

Weitere Vorteile, Merkmale und Einzelheiten der Erfindung ergeben sich aus der nachfolgenden Beschreibung, in der unter Bezugnahme auf die Zeichnung ein Ausführungsbeispiel im Einzelnen beschrieben ist. Dabei können die in den Ansprüchen und in der Beschreibung erwähnten Merkmale jeweils einzeln für sich oder in beliebiger Kombination erfindungswesentlich sein. Es zeigen:
- Figur 1: eine schematische Darstellung eines erfindungsgemäßen Axiallüfters in der Draufsicht und
- Figur 2: den Axiallüfter aus Figur 1, wobei die von den Lüfterblättern auf die Lüfterdurchtrittsfläche projizierten Lüfterblattflächen schraffiert sind.

Figur 1 zeigt einen Axiallüfter 1, der eine Nabe 2 umfasst, an der neun Lüfterblätter 11 bis 19 befestigt sind. Die Nabe wird im Uhrzeigersinn zum Beispiel durch eine (nicht dargestellte) Flüssigkeitsreibungskupplung oder Elektromotor angetrieben. Das aus dem Axiallüfter 1 und der Flüssigkeitsreibungskupplung bestehende Aggregat dient der Förderung von Kühlluft durch den Kühler eines Kraftfahrzeugs. Der Aufbau und die Funktion eines Kraftfahrzeugkühlers werden als bekannt vorausgesetzt und hier nicht weiter erläutert.

Die Lüfterblätter 11 bis 19 weisen einen gemeinsamen Innendurchmesser Di und einen gemeinsamen Außendurchmesser Da auf. Zwischen dem Innendurchmesser Di und dem Außendurchmesser Da weist der Axiallüfter 1 eine ringförmige Durchtrittsfläche für Luft auf. Wenn die Nabe 2 in Drehung versetzt wird, dann drehen sich die Lüfterblätter 11 bis 19 im Uhrzeigersinn, wie durch einen Pfeil 26 angedeutet ist. Jedes Lüfterblatt 11 bis 19 weist eine Vorderkante auf, die parabelfömig ausgebildet ist. Die Vorderkante des Lüfterblatts 11 ist mit 28 bezeichnet. Die Vorderkante des Lüfterblatts 12 ist mit 29 bezeichnet. An der Vorderkante 28 des Lüfterblatts 11 ist ein Teil einer Parabel 30 eingezeichnet, deren Scheitelpunkt oder Ursprung 31 mit dem Schnittpunkt der Vorderkante 28 und dem Außendurchmesser Da zusammenfällt.

Die Vorderkante 29 des Lüfterblatts 12 weist einen Anstellwinkel α auf, der zwischen einer Tangente an die Vorderkante und dem zugehörigen Radius angeschlossen ist. Zwischen einer Tangente T1 und einem Radius R1 ist ein Anstellwinkel α1 eingeschlossen. Zwischen einer Tangente T2 und einem Radius R2 ist ein Anstellwinkel α2 eingeschlossen. Zwischen einer Tangente T3 und einem Radius R3 ist ein Anstellwinkel α3 eingeschlossen. Die Anstellwinkel α1 bis α3 betragen jeweils etwa 40 Grad.

In Figur 2 ist der Axiallüfter 1 aus Figur 1 in der gleichen Ansicht wie in Figur 1 dargestellt, wobei die von den Lüfterblättern 11 bis 19 in die zwischen dem Außendurchmesser Da und dem Innendurchmesser Di vorgesehene Ringfläche projizierten Lüfterblattflächen schraffiert sind. Das Verhältnis der projizierten Blattflächen zur Ringfläche des Axiallüfters 1 wird als Abdeckverhältnis bezeichnet. Die Blattbreite der Lüfterblätter 11 bis 19 ist so gewählt, dass sich ein Abdeckverhältnis von mehr als 60 Prozent ergibt. Das Verhältnis des Innendurchmessers Di zu dem Außendurchmesser Da wird als Nabenverhältnis bezeichnet und beträgt bei dem erfindungsgemäßen Axiallüfter 1 mehr als 40 Prozent. Die Lüfterblätter 11 bis 19 des Axiallüfters 1 sind rückwärts gesichelt. Die Winkel α1 bis α3 (siehe Figur 1) zwischen der Vorderkante 29 und dem zugehörigen Radius R1, R2, R3 ist immer größer als 20 Grad. Gemäß einem nicht gezeigten Ausführungsbeispiel sind die Lüfterblätter des Axiallüfters vorwärts gesichelt.

Die Plattvorderkanten folgen alle einem parabelförmigen Verlauf, wie anhand der Vorderkante 28 des Lüfterblatts 11 verdeutlicht ist. Der Ursprung der Parabel ist an der Verbindung zwischen der Blattvorderkante 28 und dem Außendurchmesser Da, der auch als Mantel bezeichnet wird. Die Profillängen sind nahezu konstant über dem Radius. Die Abweichungen von der mittleren Profillänge sind kleiner als +/ 6 Prozent. Durch die erfindungsgemäße Auslegung wird eine sehr kompakte Lüfterbauform ermöglicht. Durch den sehr kompakten Axiallüfter 1 kann die Jalousiefläche des Kühlers entsprechend groß ausfallen.

Gemäß einem weiteren Ausführungsbeispiel können bei dem erfindungsgemäßen Axiallüfter Nabenrampen vorgesehen sein, die an der Nabe des Lüfters vorgesehen sein können. Vorzugsweise auf der Druckseite des Lüfters können jeweils entgegen der Drehrichtung ansteigende Nabenrampen vorgesehen sein, die jeweils nach außen von einer Außenfläche begrenzt sind. Diesbezüglich sei auf die DE 41 17 342 C1 verwiesen, deren Offenbarungsgehalt hiermit ausdrücklich zum Offenbarungsinhalt der vorliegenden Anmeldung gehört.

## Patentansprüche

1. Axiallüfter für einen Kühler einer Brennkraftmaschine, insbesondere eines Kraftfahrzeugs, mit einer drehbar angetriebenen Nabe (2), an der Lüfterblätter (11-19) befestigt sind, die radial innen von einem Innendurchmesser (Di) und radial außen von einem Außendurchmesser (Da) begrenzt werden, wobei das Verhältnis zwischen dem Innendurchmesser (Di) und dem Außendurchmesser (Da) größer als 40 Prozent ist, **dadurch gekennzeichnet, dass** das Verhältnis der von den Lüfterblättern (11-19) auf eine zwischen dem Innendurchmesser (Di) und dem Außendurchmesser (Da) eingeschlossene Lüfterdurchtrittsfläche projizierten Lüfterblattflächen zu der Lüfterdurchtrittsfläche größer als 60 Prozent ist.

2. Axiallüfter nach Anspruch 1, **dadurch gekennzeichnet, dass** die Lüfterblätter (11-19) in der Luftdurchströmungsrichtung gesichelt sind.

3. Axiallüfter nach Anspruch 1, **dadurch gekennzeichnet, dass** die Lüfterblätter (11-19) in einer der Luftdurchströmungsrichtung entgegengesetzten Richtung gesichelt sind.

4. Axiallüfter nach einem der vorhergehenden Ansprüche, **dadurch gekennzeichnet, dass** die Vorderkante (28) der Lüfterblätter (11-19) einen parabelförmigen Verlauf aufweist.

5. Axiallüfter nach Anspruch 4, **dadurch gekennzeichnet, dass** der Ursprung beziehungsweise Scheitelpunkt der Parabel mit dem Schnittpunkt des Außendurchmessers (Da) der Lüfterdurchtrittsfläche mit der Vorderkante (28) des zugehörigen Lüfterblatts (11) zusammenfällt.

6. Axiallüfter nach einem der vorhergehenden Ansprüche, **dadurch gekennzeichnet, dass** der Anstellwinkel (α1,α2,α3) an der Vorderkante (29) der Lüfterblätter (11-19) über den Radius (R1,R2,R3) der Lüfter durchtrittsfläche größer als 20 Grad ist.

7. Axiallüfter nach einem der vorhergehenden Ansprüche, **dadurch gekennzeichnet, dass** die Profillänge der Lüfterblätter (11-19) über den Radius der Lüfterdurchtrittsfläche nahezu konstant ist.

8. Axiallüfter nach Anspruch 7, **dadurch gekennzeichnet, dass** die Abweichungen der Profillänge von einer mittleren Profillänge kleiner als +/- 6 Prozent sind.

9. Axiallüfter nach zumindest einem der vorhergehenden Ansprüche, **dadurch gekennzeichnet, daß** Nabenrampen vorgesehen sind, die an der Nabe des Lüfters vorgesehen sind, die bevorzugt auf der Druckseite des Lüfters jeweils insbesondere entgegen der Drehrichtung ansteigend ausgebildet sind und jeweils nach außen von einer Außenfläche begrenzt sind, wobei vorzugsweise der Nabenradius in axialer Richtung im wesentlichen konstant ist.

10. Kühler für eine Brennkraftmaschine, insbesondere eines Kraftfahrzeugs, der von einem Medium, insbesondere von Kühlmittel, durchströmt wird, das zum Beispiel zur Kühlung der Brennkraftmaschine dient, und der eine Kühlerluftdurchtrittsfläche aufweist, die in einem so genannten Staudruckbetrieb, von einer Luftströmung entlang einem ersten Luftströmungspfad durchströmt wird, der durch eine Jalousie verschließbar ist, und der in einem so genannten Lüfterbetrieb von einer Luftströmung entlang einem zweiten Luftströmungspfad durchströmt wird, der durch einen Lüfter nach einem der vorhergehenden Ansprüche verläuft, der zwischen dem Kühler und der Brennkraftmaschine angeordnet ist.

## Claims

1. An axial fan for a radiator of an internal combustion engine, particularly of a motor vehicle, with a rotatably driven hub (2), to which fan blades (11-19) are fixed, which are limited radially inward by an inside diameter (Di) and radially outward by an outside diameter (Da), wherein the ratio of the inside diameter (Di) to the outside diameter (Da) is greater than 40 percent, **characterised in that** the ratio of the fan blade areas projected on a fan passage area enclosed between the inside diameter (Di) and the outside diameter (Da) by the fan blades (11-19) to the fan passage area is greater than 60 percent.

2. The axial fan according to Claim 1, **characterised in that** the fan blades (11-19) are crescent-shaped in the direction ofthe air flow-through direction.

3. The axial fan according to claim 1, **characterised in that** the fan blades (11-19) are crescent-shaped in a direction extending opposite to the air flow-through direction.

4. The axial fan according to one of the preceding claims, **characterised in that** the front edge (28) of the fan blades (11-19) has a parabolic shape.

5. The axial fan according to claim 4, **characterised in that** the origin or vertex of the parabola coincides with the intersecting point between the outside diameter (Da) of the fan passage area and the front edge (28) ofthe corresponding fan blade (11).

6. The axial fan according to one of the preceding claims, **characterised in that** the blade angle (α1, α2, α3) on the front edge (29) of the fan blades (11-19) is greater than 20 degrees over the radius (R1, R2, R3) of the fan passage area.

7. The axial fan according to one of the preceding claims, **characterised in that** the profile length of the fan blades (11-19) is nearly constant over the radius of the fan passage area.

8. The axial fan according to claim 7, **characterised in that** the deviations of the profile length from an average profile length are smaller than +/- 6 percent.

9. The axial fan according to at least one ofthe preceding claims, **characterised in that** hub ramps are provided, which are provided on the hub of the fan, which are preferably formed on the pressure side of the fan such that they respectively ascend, in particular, opposite to the rotating direction and are outwardly limited by an outside surface, wherein the hub radius preferably is essentially constant in the axial direction.

10. A radiator for an internal combustion engine, particularly of a motor vehicle, through which a medium flows, particularly a cooling medium that serves, for example for cooling the internal combustion engine, and which radiator features a radiator air passage area, through which an air flow flows along a first air flow path that can be shut by means of a louvre in a so-called dynamic pressure mode and through which an air flow flows along a second air flow path in a so-called fan mode, wherein the second air flow path extends through a fan according to one of the preceding claims that is arranged between the radiator and the internal combustion engine.

## Revendications

1. Ventilateur axial pour un radiateur d'un moteur à combustion interne, en particulier d'un véhicule automobile, comprenant un moyeu (2) entraîné en rotation, moyeu sur lequel sont fixées des ailettes de ventilateur (11 - 19) qui sont limitées, à l'intérieur dans le sens radial, par un diamètre intérieur (Di) et, à l'extérieur dans le sens radial, par un diamètre extérieur (Da), où le rapport entre le diamètre intérieur (Di) et le diamètre extérieur (Da) est supérieur à 40 pour cent, **caractérisé en ce que** le rapport des surfaces d'ailettes de ventilateur projetées, par les ailettes de ventilateur (11 - 19), sur une surface de passage du ventilateur comprise entre le diamètre intérieur (Di) et le diamètre extérieur (Da), relativement à la surface de passage du ventilateur, est supérieur à 60 pour cent.

2. Ventilateur axial selon la revendication 1, **caractérisé en ce que** les ailettes de ventilateur (11 - 19) sont profilées en forme de faucille, dans la direction de circulation de l'air.

3. Ventilateur axial selon la revendication 1, **caractérisé en ce que** les ailettes de ventilateur (11 - 19) sont profilées en forme de faucille dans le sens opposé à la direction de circulation de l'air.

4. Ventilateur axial selon l'une quelconque des revendications précédentes, **caractérisé en ce que** le bord avant (28) des ailettes de ventilateur (11 - 19) présente un profil de forme parabolique.

5. Ventilateur axial selon la revendication 4, **caractérisé en ce que** l'origine ou le sommet de la parabole coïncide avec le point d'intersection existant entre le diamètre extérieur (Da) de la surface de passage du ventilateur, et le bord avant (28) de l'ailette de ventilateur (11) correspondante.

6. Ventilateur axial selon l'une quelconque des revendications précédentes, **caractérisé en ce que** l'angle d'incidence (α1, α2, α3) formé par le rayon (R1, R2, R3) de la surface de passage du ventilateur, au niveau du bord avant (29) des ailettes de ventilateur (11 - 19), est supérieur à 20 degrés.

7. Ventilateur axial selon l'une quelconque des revendications précédentes, **caractérisé en ce que** la longueur de profil des ailettes de ventilateur (11 - 19), formée par le rayon de la surface de passage du ventilateur, est presque constante.

8. Ventilateur axial selon la revendication 7, **caractérisé en ce que** les écarts concernant la longueur de profil, par rapport à une longueur moyenne de profil, sont inférieurs à t 6 pour cent.

9. Ventilateur axial selon au moins l'une quelconque des revendications précédentes, **caractérisé en ce qu'**il est prévu des rampes de moyeu qui sont prévues sur le moyeu du ventilateur, rampes qui sont configurées, de préférence, sur le côté pression du ventilateur, respectivement en montant, en particulier dans le sens inverse de la direction de rotation, et sont limitées respectivement, vers l'extérieur, par une surface extérieure, où, de préférence, le rayon du moyeu est pratiquement constant dans le sens axial.

10. Radiateur pour un moteur à combustion interne, en particulier pour un véhicule automobile, radiateur qui est traversé par un milieu, en particulier par un liquide de refroidissement qui sert par exemple au refroidissement du moteur à combustion interne, et qui présente une surface de passage d'air du radiateur qui, au cours d'un tel fonctionnement dit en pression dynamique, est traversée par un écoulement d'air, le long d'une première trajectoire d'écoulement d'air qui peut être obturée par un volet d'aération et qui, au cours d'un tel fonctionnement dit en mode ventilateur, est traversée par un écoulement d'air, le long d'une deuxième trajectoire d'écoulement d'air qui s'étend à travers un ventilateur, selon l'une quelconque des revendications précédentes, ventilateur qui est disposé entre le radiateur et le moteur à combustion interne.
